# FASCICULE DE BREVET EUROPEEN

(11) **EP 2 146 904 B1**
(45) Date de publication et mention de la délivrance du brevet: **06.07.2011**
(21) Numéro de dépôt: 08805763.3
(22) Date de dépôt: 07.05.2008
(51) Int. Cl.: B65D 1/10, B65D 43/16, B65D 51/20, B65D 51/24

(54) **EMBALLAGE POUR PRODUIT ALIMENTAIRE PRELEVE AVEC UN DISPOSITIF DOSEUR**
DOSE FÜR EIN MIT EINER MESSVORRICHTUNG ENTNOMMENES NAHRUNGSMITTEL
PACKAGE FOR FOOD PRODUCT TAKEN OUT WITH A MEASURING DEVICE

(30) Priorité: 11.05.2007 FR 0703394
(43) Date de publication de la demande: 27.01.2010
(73) Titulaire: Compagnie Gervais Danone, 75009 Paris (FR)
(72) Inventeur: VANDAMME, Patrick, 59160 Lomme (FR); BOURDIN, Frédéric, 69330 Meyzieu (FR); LOVELL, Francis, 93100 Montreuil (FR)
(74) Mandataire: Cabinet Plasseraud
(86) Numéro de dépôt international: PCT/FR2008/050814
(87) Numéro de publication internationale: WO 2008/149007

(56) Documents cités:
- EP-A- 1 157 936
- FR-A- 2 747 107
- US-A1- 2006 156 811

## Description

La présente invention se rapporte à un emballage pour un produit alimentaire prélevé dans l'emballage avec un ustensile prédéterminé servant de dispositif doseur. Plus particulièrement, l'invention se rapporte à un emballage comprenant :
- un récipient présentant une large ouverture supérieure s'étendant dans un plan sensiblement horizontal et délimitée par un pourtour ;
- un système de fermeture comprenant un couvercle mobile entre une position d'ouverture et une position de fermeture pour laquelle il recouvre l'ouverture du récipient ; et
- un premier élément d'arasage présentant une face supérieure et un bord libre situé dans l'espace de ladite ouverture.

Un emballage de ce type est connu par exemple du document EP-A-1 157 936. La présence d'un élément d'arasage s'avère pratique pour araser le contenu d'une cuillère ou de tout autre dispositif de dosage plus complexe, en faisant glisser le débouché de la coupelle de cette cuillère le long du bord libre de cet élément d'arasage. Un tel bord libre peut également être utilisé pour essuyer la lame d'un couteau.

Néanmoins, lorsqu'il s'agit de doser de manière précise un produit granulaire ou en poudre, il est préférable que l'utilisateur utilise un ustensile, ou dispositif doseur, identique lors de chaque utilisation, et dont le volume est parfaitement défini. De plus, si des volumes variables produits doivent être dosés, comme c'est le cas notamment pour une poudre de lait infantile dont le volume à prélever dépend de la quantité de lait à préparer, le dispositif doseur peut s'avérer relativement plus complexe qu'une simple cuillère. Il est donc fort utile pour l'utilisateur de retrouver immédiatement à chaque utilisation le dispositif doseur. Toutefois, il ne faut pas que pour cela l'utilisateur soit obligé d'effectuer une opération peu naturelle ou relativement fastidieuse à la fin de l'utilisation précédente.

D'autre part, une pratique relativement répandue consiste à simplement replacer le dispositif doseur sur le dessus du produit alimentaire. Mais le simple fait de prendre en mains le dispositif doseur, peut contaminer le manche de celui-ci avec des souillures qui, ensuite, peuvent entrer en contact avec le produit alimentaire si le dispositif doseur est simplement déposé dans le récipient.

La présente invention a donc pour but de fournir à l'utilisateur un système permettant de replacer de manière particulièrement aisée un dispositif doseur spécifique dans l'emballage, afin qu'il puisse retrouver ce dispositif lors d'une utilisation ultérieure, et ce en limitant les risques de contamination du produit.

A cet effet, la présente invention a pour objet un emballage du type précité comprenant les caractéristiques définies à la revendication 1.

En fournissant ainsi un deuxième élément d'arasage comprenant les caractéristiques définies à la revendication 1. et en agençant celui-ci de manière opportune par rapport au premier, on fournit des zones d'appui permettant de replacer un dispositif doseur dans l'emballage en le déposant selon un geste très naturel et simple, et tout en évitant un contact de celui-ci avec le produit alimentaire. Les premier et deuxième éléments d'arasage remplissent donc, selon l'invention, une fonction de support en plus de leur fonction d'arasage. Même si la présence de deux éléments nécessite un peu plus de matière pour réaliser l'emballage, ceci est largement compensé par le double rôle rempli par les premier et deuxième éléments d'arasage. De plus, les éléments d'arasage sont bien visibles et utilisés dès le prélèvement dans la boîte. De ce fait, leur fonction supplémentaire de support est généralement perçue aisément par les utilisateurs, surtout si leur face supérieure comporte une indication, comme par exemple un pictogramme.

Il s'avère de plus que la présence de deux éléments d'arasage facilite l'utilisation du système doseur pour les gauchers. En effet, les éléments d'arasage sont bien souvent placés sur la gauche de l'emballage lorsqu'il est face à l'utilisateur pour faciliter l'arasage avec la main droite, mais au détriment des gauchers.

Dans des modes de réalisation préférés de l'invention, on a recours, en outre, à l'une ou l'autre des dispositions suivantes :
- l'ouverture du récipient présente une forme globalement rectangulaire définissant des premier et deuxième grands côtés opposés et des premier et deuxième petits côtés opposés du pourtour, les premier et deuxième éléments d'arasage étant agencés en biais respectivement dans des angles contigus aux premier et deuxième petits côtés du pourtour ;
- le couvercle est monté pivotant autour d'un axe situé le long du premier grand côté du pourtour et les éléments d'arasage sont agencés dans des angles tous deux contigus au deuxième grand côté du pourtour ;
- la distance prédéterminée entre lesdites extrémités est légèrement inférieure à un grand côté de l'ouverture ;
- ladite deuxième extrémité (53a) est définie par l'extrémité libre d'un manche (53), et l'une au moins des faces supérieures (41b, 42b) des premier et deuxième éléments d'arasage (41, 42) présente au moins un relief de positionnement (43 ; 44 ; 45) adapté pour coopérer avec une zone d'extrémité (51a ; 53a) du dispositif doseur prédéterminé ;
- le couvercle présente une face intérieure comportant au moins un organe d'immobilisation saillant agencé pour venir à proximité du dispositif doseur positionné sur les zones d'appui des premier et deuxième éléments d'arasage, et conformé pour limiter au moins la possibilité de soulèvement dudit dispositif doseur par rapport aux dites zones d'appui quand le couvercle est en position de fermeture, et de préférence également pour limiter les possibilités de déplacement dudit dispositif doseur selon le plan de l'ouverture ;
- les premier et deuxième éléments d'arasage constituent une partie du pourtour de l'ouverture et sont intégralement formés avec le récipient, et un opercule arrachable est scellé de manière étanche sur une bande annulaire du pourtour de l'ouverture ;

- ledit au moins un relief de positionnement des premier et deuxième éléments d'arasage est agencé dans une zone de la face supérieure de l'élément d'arasage située en dehors du contour défini par la bande annulaire de scellement, ledit au moins un relief étant de préférence saillant par rapport à ladite face supérieure ;
- la bande annulaire de scellement de l'opercule est disposée au plus près de l'ouverture, et l'opercule s'étend au-delà de la bande annulaire de scellement au moins en partie au-dessus de chacune des faces supérieures des premier et deuxième éléments d'arasage, de manière à former en regard de celles-ci des première et deuxième languettes d'arrachage ;
- ledit au moins un relief de positionnement des premier et deuxième éléments d'arasage est formé par un trou adapté pour coopérer avec une partie saillante du dispositif doseur prédéterminé, ledit relief étant agencé sur une zone de la face supérieure de l'élément d'arasage située à l'intérieur du contour défini par la bande annulaire de scellement ;
- la bande annulaire de scellement de l'opercule est formée par un relief annulaire faisant saillie par rapport au pourtour de l'ouverture du récipient ;
- le système de fermeture comprend en outre un cadre monté sur un col du récipient situé à proximité du pourtour de l'ouverture, sur lequel est articulé le couvercle, et les premier et deuxième éléments d'arasage sont intégralement formés avec ledit cadre et agencés pour venir au-dessus du plan de l'ouverture du récipient ;
- le cadre est en matière plastique moulée par injection et ledit au moins un relief est un organe élastiquement déformable faisant saillie par rapport à la face supérieure du premier ou deuxième élément d'arasage et adapté pour venir en prise avec le dispositif doseur prédéterminé ;
- le couvercle présente une face intérieure comportant un organe d'accrochage adapté pour retenir un dispositif de dosage prédéterminé contre ladite face intérieure du couvercle ;
- le couvercle présente une face intérieure à partir de laquelle s'étend une ceinture annulaire agencée pour présenter une extrémité libre venant à proximité du pourtour de l'ouverture lorsque le couvercle est en position de fermeture ;
- le couvercle présente une face intérieure bombée présentant un profil adapté pour venir enserrer de manière lâche une partie du dispositif doseur prédéterminée avec au moins l'un des premier et deuxième éléments d'arasage.

D'autres caractéristiques et avantages de l'invention ressortiront de la description qui va suivre donnée à titre d'exemple non limitatif en regard des figures dans lesquelles :
- la figure 1 est une vue schématique d'un premier mode de réalisation de l'emballage selon l'invention comprenant un récipient fermé par un opercule arrachable et un couvercle en position d'ouverture dans lequel est placé un dispositif doseur ;
- la figure 2 est une vue de dessus du récipient de la figure 1 dont l'opercule a été arraché et sur lequel repose le dispositif doseur ;
- la figure 3 est une vue de dessous du couvercle de la figure 1, sans le dispositif doseur ;
- la figure 4 est une vue en coupe partielle selon la ligne IV-IV de la figure 2 avec le couvercle en position de fermeture ; et
- la figure 5 est une vue analogue à la figure 2 d'un deuxième mode de réalisation de l'emballage.

Sur les différentes figures, des références identiques désignent des éléments identiques ou similaires.

A la figure 1, est représenté un emballage 1 comprenant un récipient 2, un système de fermeture 3 et un dispositif doseur 5.

Le récipient 2 présente un fond 21 à partir duquel s'étend une paroi latérale annulaire 22 selon un axe central vertical Z jusqu'à une face supérieure 23. La face supérieure présente une large ouverture 24 entourée par un pourtour 25. Le pourtour 25 s'étend essentiellement dans un plan horizontal confondu avec le plan de l'ouverture 24 et est formé par une collerette s'étendant radialement vers l'axe central Z. Mais il est parfaitement envisageable que ce pourtour soit simplement réalisé par l'épaisseur du matériau constituant la paroi latérale 22.

Le récipient 2 présente une section transversale, perpendiculaire à l'axe central Z, globalement rectangulaire avec des coins arrondis. Cette section varie quelque peu le long de l'axe central Z pour former un rétreint de préhension, mais ces variations restent limitées pour assurer la résistance verticale des emballages empilés. Toujours pour des raisons de préhension, la section transversale est de préférence inscrite dans un rectangle de 150 à 130 mm par 105 à 125 mm. La hauteur du fond 21 à la face supérieure 23 est de préférence comprise entre 130 et 170 mm pour atteindre le volume habituel des boîtes destinées à contenir du lait infantile en poudre. Il s'agit donc d'un récipient relativement profond qui nécessite de réaliser l'ouverture 24 de la manière la plus large possible pour faciliter le prélèvement de la poudre à proximité du fond 21 du récipient 2.

Du fait de cette section globalement rectangulaire, on peut considérer que le pourtour 25 de l'ouverture du récipient 2 présente un premier grand côté 25a, un deuxième grand côté opposé 25b, et des premier et deuxième petits côtés (25c, 25d) reliant les grands côtés.

Le récipient 2 est réalisé en une seule pièce de matière plastique thermo-soufflée. Cette matière plastique est de préférence un composé multicouches formant une barrière très efficace à l'oxygène lorsqu'il s'agit d'un produit comme de la poudre de lait. Mais, bien entendu, il pourrait s'agir d'un récipient réalisé dans un autre matériau, notamment en métal ou en carton multicouches.

La large ouverture 24 du récipient 2 est fermée par un opercule 26, visible sur la figure 1, qui est scellé de manière étanche sur une bande annulaire de scellement 27 indiquée en traits discontinus. Cette bande de scellement en se présente sous la forme d'un bourrelet légèrement saillant, mais elle pourrait être parfaitement plane. Ainsi, la poudre de lait est parfaitement préservée dans le recipient 2 jusqu'à la première utilisation, lors de laquelle l'opercule 26 est arraché à l'aide de l'une des portions 26a ou 26b de l'opercule qui constituent des languettes d'arrachage.

Comme cela est mieux visible à la figure 4, le récipient 2 présente un col étagé 28 entre le sommet de sa paroi annulaire 22 et sa face supérieure 23. Comme cela sera explicité après, la présence de ce col 28 permet le montage d'un cadre du système de fermeture 3.

Le système de fermeture 3 comprend tout d'abord un couvercle 31 de forme relativement bombée, de sorte qu'on peut considérer que celui-ci présente une portion supérieure 31a sensiblement plane et une portion périphérique annulaire 31b sensiblement coaxiale avec l'axe central.

Le couvercle 31 présente également une face intérieure 31c orientée vers l'ouverture 24 en position fermée et qui présente globalement la forme d'une cuvette du fait de la forme bombée du couvercle 31.

Le système de fermeture 3 comporte de plus un cadre 32 monté de manière ajustée sur le col 28 du récipient 2. Le cadre 32 est fixé de manière inamovible à cette partie du récipient, notamment par encliquetage, mais cette fixation pourrait être également assurée par collage ou soudage.

Le cadre 32 présente une périphérie extérieure 32a s'étendant dans le prolongement de la paroi latérale 22 du récipient 2, suivie d'un décrochement intérieur 32b, puis une portion annulaire 32c s'étendant jusqu'à une face supérieure 32d de ce cadre. La face supérieure 32d du cadre s'étend horizontalement dans un plan parallèle au plan de l'ouverture 24 comprenant le pourtour 25, et légèrement en dessous de ce plan dans les modes de réalisation représentés. Ceci permet d'éviter une interférence du cadre 32 avec l'opercule 26 scellé sur le pourtour 25. L'extrémité radialement intérieure de la face supérieure 32d constitue ici la périphérie intérieure du cadre 32 qui est adjacente au col 28 du récipient. La face supérieure 32d du cadre forme avec le pourtour 25 de l'ouverture 24 la face supérieure 23 de la partie récipient.

Toutefois, il est parfaitement envisageable de prévoir un scellement de l'opercule 26 sur le cadre 32, selon la nature du produit alimentaire contenu et selon le degré d'étanchéité obtenu entre le col 28 du récipient 2 et ce cadre 32. Dans un tel cas, il est alors préférable que la face supérieure 32d du cadre soit située au-dessus du plan du pourtour 25 de l'ouverture 24 et éventuellement qu'il s'étende vers l'axe central Z de manière à recouvrir le pourtour 25.

Le couvercle 31 et le cadre 32 sont articulés entre eux par une liaison 34 permettant au couvercle 31 d'être mobile par rapport au cadre 32 et au récipient 2 entre une position d'ouverture, représentée à la figure 1, pour laquelle l'ouverture 24 est largement accessible, et une position de fermeture, représentée à la figure 4, pour laquelle le couvercle 31 vient recouvrir cette ouverture. Il s'agit donc d'un emballage refermable dont le couvercle est manipulé à chaque utilisation, par exemple pour la préparation de biberons.

La liaison 34 est ici une liaison charnière dont l'axe de pivotement P est perpendiculaire à l'axe central Z. Plus précisément, l'axe de pivotement P est parallèle et situé à proximité du premier grand côté 25a du pourtour 25.

Dans le mode de réalisation représenté, il s'agit d'une charnière plastique formée par une ligne de pliage, qui permet de réaliser le couvercle 31 et le cadre 32 en une seule pièce. Il s'agit d'une pièce obtenue par injection dans un moule d'une matière plastique, comme par exemple du polypropylène. Mais, bien entendu, la liaison charnière 34 peut être obtenue par deux pièces distinctes assemblées, et il est également possible de prévoir un autre type de liaison entre le cadre et le couvercle, voire de se passer de cadre en adoptant un couvercle monté amovible sur le col 28 du récipient 2.

Il est prévu que le dispositif de verrouillage comprenant une patte 35 solidaire du couvercle 31 venant en prise avec un bec 29 faisant saillie du col 28 du récipient. Le dispositif de verrouillage réalisé sous cette forme ou toute autre forme, a pour but d'éviter une sortie involontaire du produit après une première ouverture lorsque l'opercule 26 a été arraché, mais n'a pas pour but de réaliser une fermeture étanche telle qu'elle a été obtenue préalablement avec l'opercule.

Comme cela est visible aux figures 1 et 4, la face intérieure 31c du couvercle, présente une ceinture annulaire 37 s'étendant vers le bas selon la direction de l'axe Z jusqu'à une extrémité libre 37a agencée pour venir à proximité du pourtour 25 de l'ouverture du récipient 2, de manière à augmenter le degré de fermeture du récipient, sans toutefois réaliser une fermeture étanche à l'air.

Comme cela apparaît clairement à la figure 1, la face intérieure 31c du couvercle 31 comporte également un organe d'accrochage 38, ici formé par deux pattes élastiques présentant des becs inclinés situés en regard l'un de l'autre, pour retenir le dispositif doseur 5 contre la face intérieure du couvercle. L'organe d'accrochage 39 ainsi réalisé retient le dispositif doseur 5 par encliquetage de sorte que celui-ci peut être repositionné contre le couvercle après une première utilisation. Mais pour des raisons qui apparaîtront par la suite, il est parfaitement possible de réaliser l'organe d'accrochage 38 par des éléments frangibles qui ne permettent de retenir le dispositif doseur 5 que jusqu'à la première utilisation de celui-ci.

Concernant le dispositif doseur 5, celui-ci est analogue à une cuillère dans le mode de réalisation représenté, c'est-à-dire qu'il comporte une coupelle 51 définissant un volume de dosage fixe sensiblement cylindrique jusqu'au débouché de cette coupelle. A partir de la coupelle 51 s'étend un manche 53 jusqu'à une extrémité libre 53a. Le dispositif doseur 5 présente ainsi une forme allongée présentant une première zone d'extrémité 51a définie par la partie de la coupelle opposée au manche 53 et une deuxième zone d'extrémité englobant l'extrémité libre 53a du manche.

Le dispositif 5 représenté aux figures est un dispositif doseur de forme prédéterminée prévu pour être vendu avec l'emballage et dont le volume de dosage fixe est spécifique en produit alimentaire considéré. Le fait d'utiliser un dispositif doseur 5 prédéterminé, permet de configurer des éléments de l'emballage, comme par exemple l'organe d'accrochage 38, pour que ceux-ci coopèrent de manière étroite avec une portion du dispositif doseur ayant une géométrie précise et connue. Mais l'emballage pourrait aussi être utilisé avec une cuillère à café ou une cuillère à soupe standard, tout en obtenant une partie des ses avantages.

Comme cela est mieux visible à la figure 2, l'emballage 1 comprend un premier élément d'arasage 41 et un deuxième élément d'arasage 42 présentant chacun un bord libre (41a ; 42a) situé dans l'espace de l'ouverture 24 du récipient. Par l'espace de l'ouverture, il faut comprendre que les bords libres (41a ; 42a) peuvent être situés exactement dans le plan de l'ouverture 24 définie par le pourtour 25, mais également un peu au-dessus ou au-dessous de ce plan, du moment qu'il puisse remplir leur première fonction, à savoir araser le niveau de produit contenu dans le dispositif doseur 5.

L'arasage est effectué en faisant glisser le débouché de la coupelle 51 du dispositif doseur 5 contre le bord libre d'arasage (41a ; 42a), et permet d'obtenir dans le dispositif doseur un volume de produit correspondant très exactement au volume de la coupelle 51. Pour cela chacun des bords libres (41a, 42a) doit présenter une portion rectiligne de longueur au moins égale au débouché de la coupelle 51. En effet en l'absence d'une portion rectiligne, par exemple avec un bord libre concave, la poudre ne sera pas arasée correctement au niveau du débouché, pire dans le cas d'un bord libre convexe la partie saillante de celui-ci risque d'accrocher la coupelle et causer un renversement de la poudre. D'autre part, il est nécessaire que chacun des bords d'arasage (41a, 42a) fasse suffisamment saillie vers l'intérieur par rapport à la paroi latérale 22 du récipient, pour que l'utilisateur ne soit pas obligé d'incliner le dispositif doseur 5 quasiment à la verticale, ce qui risquerait de faire tomber une partie du produit et entraînerait un défaut de mesure.

D'autre part, chacun des premier et deuxième éléments d'arasage (41 ; 42) présente une face supérieure (41b ; 42b) présentant une certaine étendue et globalement située dans un plan horizontal confondu avec le plan de l'ouverture 24. Néanmoins, il est possible de prévoir que ces faces supérieures (41b, 42b) soient inclinées, par exemple pour former une pente vers l'axe central et ainsi faciliter le retour d'éventuelles chutes de poudre vers le récipient 2.

Les faces supérieures (41b, 42b) présentent chacune une configuration et sont agencées l'une par rapport à l'autre pour former deux zones d'appui espacées sur lesquelles il est possible de déposer aisément le dispositif doseur 5. Le dispositif doseur 5 repose sur ces zones d'appui (41b, 42b) en dehors du produit alimentaire contenu dans le récipient, ceci qu'il s'agisse d'un dispositif doseur de forme prédéterminée ou d'une simple cuillère.

Les zones d'appui des faces supérieures (41b, 42b) s'étendent dans un plan horizontal pour que le dispositif doseur 5 repose par simple gravité, et parallèlement au plan de l'ouverture 24 afin de minimiser l'encombrement nécessaire dans l'emballage 1. Néanmoins, il est possible de prévoir une certaine inclinaison du dispositif doseur 5 ainsi rangé, ou encore un engagement avec des zones d'appui non planes créant un certain frottement.

On notera que le dispositif doseur 5 présente entre ses première et deuxième extrémités (51a, 53a) une distance prédéterminée adaptée pour que celles-ci reposent sur les premier et deuxième éléments d'arasage (41, 42). De préférence cette distance prédéterminée est légèrement inférieure à un grand côté de l'ouverture 24. Il apparaît qu'une telle longueur offre un bon compromis entre la capacité de prélèvement de poudre au font du récipient 2 et la facilité de rangement en appui sur les éléments d'arasage. Comme cela apparaît clairement à la figure 2, les éléments d'arasage sont formés par des ailes globalement triangulaires disposées dans des angles du pourtour 25 de l'ouverture de manière à ce que leurs bords libres respectifs (41a, 42a) soient sensiblement orientés à 45 degrés par rapport aux petits côtés (25c, 25d) du pourtour contigus à ces angles.

De plus, ces premier et deuxième éléments d'arasage sont tous deux contigus au deuxième grand côté 25b du pourtour, c'est-à-dire celui opposé à la charnière d'articulation 34 du couvercle 31. Cette configuration s'avère particulièrement pratique pour que non seulement les utilisateurs droitiers, mais aussi les gauchers, effectuent l'opération d'arasage. De plus, une telle disposition n'impose pas une longueur excessive du dispositif doseur 5 pour certaines configurations du récipient, eu égard au fait que l'ouverture 24 de celui-ci doit être relativement large. Cette disposition avantageuse des premier et deuxième éléments d'arasage (41, 42) pourrait aussi être obtenue avec une ouverture 24 non rectangulaire, par exemple circulaire.

Il est également à noter dans ce mode de réalisation que les éléments d'arasage sont intégralement formés avec le récipient 2 et constituent donc une partie du pourtour 25 de l'ouverture. Cette configuration présente, outre un intérêt d'économie, un avantage vis-à-vis de l'operculage du récipient.

En effet, il est alors avantageux de prévoir que la bande annulaire de scellement 27 soit disposée au plus près de l'ouverture 24 et donc de manière adjacente aux bords d'arasage (41a, 42a). Ainsi, d'une part la surface fermée par l'opercule 26 est minimisée et, d'autre part, les languettes d'arrachage (26a, 26b) peuvent être disposées au-dessus des éléments d'arasage (41, 42). Elles sont donc plus aisées à saisir que des languettes d'arrachage rabattues à la périphérie de la face supérieure de la boîte et de plus petites dimensions. De même, la disposition avantageuse pour les gauchers et les droitiers apparaît aussi pour les languettes d'arrachage (26a, 26b) grâce à cette disposition.

On notera de plus qu'en plaçant des reliefs de positionnement (43, 44) saillants dans cette zone extérieure avec une hauteur adaptée, on peut obtenir un léger décollement des languettes d'arrachage (26a, 26b) ce qui facilite encore leur préhension.

Le rôle de zones d'appui des faces supérieures (41b, 42b) des éléments d'arasage peut être perçu aisément par l'utilisateur si l'on réalise sur celles-ci des pictogrammes par gravure ou par impression. Il apparaît toutefois avantageux de prévoir sur au moins l'une des faces supérieures (41b, 42b) des éléments d'arasage (41, 42), un ou plusieurs reliefs de positionnement (43, 44), qui sont configurés et disposés de manière à coopérer plus ou moins étroitement avec le dispositif doseur 5, notamment selon qu'il s'agit d'un ustensile standard ou d'un dispositif doseur de forme prédéterminée.

Plus particulièrement, dans le mode de réalisation représenté, le premier élément d'arasage 41 présente sur sa face supérieure 41b deux plots 43 en arc-de-cercle disposés selon le contour extérieur de la première zone d'extrémité 51a de dispositif doseur 5. Le deuxième élément d'arasage 42 comporte également deux plots 44 en arc-de-cercle qui sont disposés selon le contour de la deuxième zone d'extrémité formée par l'extrémité 53a du manche. Ainsi, outre une indication visuelle sur la possibilité de positionnement du dispositif doseur 5, il est possible d'immobiliser ce dispositif doseur dans le plan du pourtour 25, notamment pour éviter qu'il ne tombe dans le récipient 2 à la suite d'une manipulation plus ou moins brutale de l'emballage 1.

Dans ce premier mode de réalisation, les reliefs (43, 44) des éléments d'arasage (41, 42) sont donc saillants, mais il pourrait s'agir de reliefs en creux, voire de trous traversants comme cela apparaîtra à la description du deuxième mode de réalisation.

Afin d'immobiliser davantage le dispositif doseur 5 lorsqu'il repose sur les zones d'appui des éléments d'arasage (41, 42), et plus particulièrement pour éviter qu'en cas de manipulation intensive de l'emballage, le dispositif doseur 5 ne se soulève de ces zones et retombe dans le récipient, il est prévu d'agencer au moins un organe d'immobilisation 46 sur la face intérieure 31c du couvercle 31. Cet organe 46 visible aux figures 1, 3 et 4 se présente sous forme d'une plaquette s'étendant verticalement vers le bas jusqu'à un bord libre présentant une échancrure 46a. L'échancrure 46a est positionnée et située à une distance de la face intérieure 31c du couvercle de manière à venir légèrement au-dessus d'une portion médiane du manche 53 du dispositif doseur 5, et de préférence à une distance inférieure à la profondeur d'engagement du dispositif doseur avec les reliefs (43, 44) des éléments d'arasage. Ainsi, lorsque le couvercle 31 est en position de fermeture représentée à la figure 4, le dispositif doseur ne peut pas quitter sa position de rangement sur les zones d'appui des éléments d'arasage (41, 42). L'organe d'immobilisation 46 présente de plus de part et d'autre de l'échancrure 46a de prolongement 46b limitant, tout comme les reliefs (43, 44), les possibilités de déplacement du dispositif doseur selon une direction parallèle au plan de l'ouverture 24. Cette immobilisation est d'autant plus efficace que l'on fournit un dispositif doseur 5 de forme prédéterminée.

L'organe d'immobilisation 46 pourrait former également partie intégrante de la ceinture annulaire 37 dans une variante non représentée. En effet, cette ceinture 37 pourrait venir à l'aplomb de la bande annulaire de scellement 27 visible à la figure 2 et présenter des échancrures de hauteur adaptées à la coupelle 51 et au manche 53 dans les zones de la bande annulaire de scellement 27 représentée en pointillés sur cette figure.

Dans le même but, et comme on peut le voir à la figure 4, le profil de la face intérieure 31c du couvercle bombé 31 est déterminé pour que cette face intérieure vienne enserrer le dispositif doseur 5, et plus précisément la coupelle 51 de celui-ci, lorsqu'il repose sur les éléments d'arasage (41, 42) et que le couvercle 31 est en position de fermeture.

A la figure 5, est représenté un deuxième mode de réalisation de l'emballage selon une vue analogue à la figure 2 du premier mode de réalisation. Dans ce deuxième mode de réalisation, les premier et deuxième éléments d'arasage (41, 42) sont toujours formés par des ailes triangulaires intégralement formées avec le pourtour 25 du récipient 2, mais disposées de manière diagonale, c'est-à-dire avec un premier élément d'arasage 41 situé dans l'angle adjacent au premier petit côté 25c et au deuxième grand côté 25b du pourtour, tandis que le deuxième élément d'arasage 42 est situé dans l'angle adjacent au deuxième petit côté 25d et au premier grand côté 25a. Le dispositif doseur 5 peut alors présenter une forme plus allongée qui peut s'avérer utile dans le cas d'un récipient présentant une forme plus haute et plus étroite.

On notera que, dans ce mode de réalisation, la face supérieure 41b du premier élément d'arasage ne présente pas de relief si ce n'est le bourrelet de la bande annulaire de scellement 27 qui est ici adjacente aux bords libres 41a. La face supérieure 42b du deuxième élément d'arasage 42 présente ici un relief 45 formé par un trou traversant, mais qui pourrait être un puits. Le dispositif doseur 5 présente alors une projection 55 de forme complémentaire sur la zone d'extrémité 53a venant contre la zone d'appui du deuxième élément d'arasage 42 pour coopérer avec le relief en creux 45. Le trou 45 et la projection 55 présentent des sections ovoïdes concentriques, ou toute autre forme non circulaire. Ainsi, le relief de positionnement formé par le trou 45 permet non seulement de limiter les mouvements de translation de la deuxième extrémité 53a du dispositif doseur 5, mais de fixer l'orientation longitudinale de celui-ci de manière à ce que la première extrémité 52a vienne au-dessus du premier élément d'arasage 41.

Il est à noter qu'au niveau du deuxième élément d'arasage 42, la bande annulaire de scellement 26 suit la périphérie extérieure du pourtour 25. Par conséquent, le relief formé par le trou 45 peut traverser l'élément d'arasage 42 qui se présente sous forme d'une aile de même épaisseur que la paroi latérale 22 du récipient, sans conséquence sur l'étanchéité lorsque le récipient est fermé par l'opercule 26 avant la première utilisation. Bien entendu, le dispositif doseur 5 peut être retenu contre la face intérieure 31c du couvercle avant la première utilisation, par exemple avec un organe d'accrochage analogue au premier mode de réalisation, mais disposé selon une diagonale du couvercle 31.

Le processus de fabrication et l'utilisation de l'emballage 1 peut, entre autre, se dérouler de la manière suivante. Les récipients 2 dépourvus de système de fermeture 3 sont amenés sur une chaîne de remplissage de poudre de lait infantile et immédiatement scellés hermétiquement par l'opercule 26 après le remplissage. Les éventuels reliefs saillants (43, 44) situés en dehors de la bande annulaire de scellement 27 ne gênent pas cette opération d'operculage et il en est de même pour les éventuels reliefs en creux 45.

Ensuite, le système de fermeture 3 comprenant le couvercle 31 et le cadre 32, ainsi que le dispositif doseur prédéterminé 5 accroché au couvercle pour éviter des manipulations, est monté sur le col 28 du récipient 2, de préférence par encliquetage. Il est à noter que les languettes d'arrachage (26a, 26) ne risquent pas d'interférer avec ce montage étant donné qu'elles ne s'étendent pas au-delà de la face supérieure (41b, 42b) des éléments d'arasage (41, 42).

Lors de la première utilisation, l'utilisateur arrache l'opercule 26 et décroche le dispositif doseur 5 de la face intérieure du couvercle 31. Les éventuels pictogrammes ou reliefs (43, 44) des éléments d'arasage (41, 42) sont alors parfaitement visibles. Il prélève la dose de produit nécessaire en piochant avec le dispositif doseur 5 la poudre dans le récipient 2. Le volume de poudre est arasé en glissant le débouché de la coupelle 51 le long du bord libre 41a du premier élément d'arasage, ou du bord libre 42a du deuxième élément d'arasage s'il est gaucher.

Après avoir prélevé la quantité nécessaire, l'utilisateur repose naturellement le dispositif doseur sur les premier et deuxième éléments d'arasage (41, 42) qui forment alors des supports, le débouché de la coupelle 52 tant orienté vers la face supérieure 41a du premier élément d'arasage, ou indifféremment du premier et du deuxième élément d'arasage (41, 42) si ceux-ci présentent des reliefs de positionnement (43, 44 ; 45) de configuration identiques. Le dispositif doseur est alors maintenu en position et immobilisé en cette position après refermeture du couvercle grâce à l'organe d'immobilisation 46 et/ou à la configuration de la face intérieure 31c du couvercle bombé. Il s'agit d'une immobilisation avec un certain jeu pour ne pas exiger une mise en forme très précise des pièces plastiques, le but étant simplement d'éviter que le dispositif doseur 5 ne chute dans le récipient 2 en cas de manipulation énergique.

Lors de l'utilisation suivante, le dispositif doseur 5 est immédiatement apparent et peut être retiré très facilement s'il ne repose que par un simple appui sur les zones correspondantes des premier et deuxième éléments d'arasage (41, 42).

Bien entendu, les modes de réalisation décrits ci-dessus ne sont nullement limitatifs, leurs caractéristiques peuvent être combinées et d'autres variantes peuvent être envisagées. Il est notamment possible de réaliser des éléments d'arasage intégralement formés avec le cadre 32 du système de fermeture 3. Dans ce cas, il est préférable que la face supérieure 32d du cadre 32 soit située au-dessus du pourtour 25 de l'ouverture du récipient 2 et que les éléments d'arasage (41, 42) se présentent sous forme d'ailes venant recouvrir ce cadre et une partie de l'ouverture 24. Si cette ouverture 24 est fermée par un opercule, il faut alors veiller à la facilité d'arrachement de celui-ci. On notera que dans ce cas, les éléments d'arasage sont réalisés tout comme le cadre par injection de matière plastique dans un moule. Ceci autorise des formes géométriques relativement plus précises et plus complexes que dans le cas du récipient 2 thermoformé ou thermosoufflé. Il est alors possible de prévoir qu'au moins l'un des reliefs de la face supérieure d'un élément d'arasage est un organe élastiquement déformable faisant saillie par rapport à cette face. Ceci permet de réaliser une retenue du dispositif doseur 5 contre les premier et deuxième éléments d'arasage par encliquetage et sans organe d'immobilisation, ou encore de permettre une plus grande adaptabilité à la géométrie de l'organe doseur, notamment si celui-ci n'a pas une forme prédéterminée parfaitement connue.

## Revendications

1. Emballage pour un produit alimentaire prélevé à l'aide d'un dispositif doseur, comprenant :
- un récipient (2) présentant une large ouverture supérieure (24) s'étendant dans un plan sensiblement horizontal et délimitée par un pourtour (25) ;
- un système de fermeture (3) comprenant un couvercle (31) mobile entre une position d'ouverture et une position de fermeture pour laquelle il recouvre l'ouverture du récipient ;
- un dispositif doseur prédéterminé (5) s'étendant entre une première extrémité (51 a) présentant une coupelle (51) et une deuxième extrémité (53a) espacées d'une distance prédéterminée ; et
- un premier élément d'arasage (41) présentant une face supérieure (41b) et un bord libre (41a) situé dans l'espace de ladite ouverture, ledit bord libre (41a) présentant une portion rectiligne de longueur au moins égale au débouché de la coupelle (51),
**caractérisé en ce qu'**il comprend un deuxième élément d'arasage (42) espacé du premier et présentant également une face supérieure (42b) et un bord libre (42a) situé dans l'espace de ladite ouverture (24) et présentant une portion rectiligne de longueur au moins égale au débouché de la coupelle (51), les faces supérieures (41b, 42b) des premier et deuxième éléments d'arasage (41, 42) présentant chacune une configuration, et étant agencées l'une par rapport à l'autre pour former deux zones d'appui espacées s'étendant sensiblement de manière parallèle au plan de l'ouverture du récipient et sur chacune desquelles est susceptible de reposer une extrémité dudit dispositif doseur (5).

2. Emballage selon la revendication 1, dans lequel l'ouverture (24) du récipient (2) présente une forme globalement rectangulaire définissant des premier et deuxième grands côtés opposés (25a, 25b) et des premier et deuxième petits côtés opposés (25c, 25d) du pourtour (25), les premier et deuxième éléments d'arasage (41, 42) étant agencés en biais respectivement dans des angles contigus aux premier et deuxième petits côtés (25c, 25d) du pourtour.

3. Emballage selon la revendication 2, dans lequel le couvercle (31) est monté pivotant autour d'un axe (P) situé le long du premier grand côté (25a) du pourtour et dans lequel les premier et deuxième éléments d'arasage (41, 42) sont agencés dans des angles tous deux contigus au deuxième grand côté (25b) du pourtour.

4. Emballage selon l'une quelconque des revendications précédentes dans lequel la distance prédéterminée entre les extrémités (51a, 53a) du dispositif doseur (5) est légèrement inférieure à un grand côté de l'ouverture (24).

5. Emballage selon l'une quelconque des revendications précédentes dans lequel ladite deuxième extrémité (53a) est définie par l'extrémité libre d'un manche (53), et dans lequel l'une au moins des faces supérieures (41b, 42b) des premier et deuxième éléments d'arasage (41, 42) présente au moins un relief de positionnement (43 ; 44 ; 45) adapté pour coopérer avec une zone d'extrémité (51a ; 53a) du dispositif doseur prédéterminé.

6. Emballage selon l'une quelconque des revendications précédentes, dans lequel le couvercle (31) présente une face intérieure (31c) comportant au moins un organe d'immobilisation saillant (46) agencé pour venir à proximité du dispositif doseur (5) positionné sur les zones d'appui des premier et deuxième éléments d'arasage (41, 42), et conformé pour limiter au moins la possibilité de soulèvement dudit dispositif doseur (5) par rapport aux dites zones d'appui quand le couvercle (31) est en position de fermeture, et de préférence également pour limiter les possibilités de déplacement dudit dispositif doseur selon le plan de l'ouverture (24).

7. Emballage selon l'une quelconque des revendications précédentes, dans lequel les premier et deuxième éléments d'arasage (41, 42) constituent une partie du pourtour (25) de l'ouverture (24) et sont intégralement formés avec le récipient (2), et dans lequel un opercule arrachable (26) est scellé de manière étanche sur une bande annulaire (27) du pourtour de l'ouverture.

8. Emballage selon la revendication 5 et la revendication 7, dans lequel ledit au moins un relief de positionnement (43, 44) des premier et deuxième éléments d'arasage (41, 42) est agencé dans une zone de la face supérieure de l'élément d'arasage (41b ; 42b) située en dehors du contour défini par la bande annulaire de scellement (27), ledit au moins un relief étant de préférence saillant par rapport à ladite face supérieure.

9. Emballage selon la revendication 7 ou 8, dans lequel la bande annulaire de scellement (27) de l'opercule (26) est disposée au plus près de l'ouverture (24), et dans lequel l'opercule (26) s'étend au-delà de la bande annulaire de scellement au moins en partie au-dessus de chacune des faces supérieures (41b, 42b) des premier et deuxième éléments d'arasage (41, 42), de manière à former en regard de celles-ci des première et deuxième languettes d'arrachage (26a, 26b).

10. Emballage selon la revendication 5 et la revendication 7, dans lequel ledit au moins un relief de positionnement des premier et deuxième éléments d'arasage (41, 42) est formé par un trou (45) adapté pour coopérer avec une partie saillante (55) du dispositif doseur prédéterminé (5), ledit relief (45) étant agencé de préférence sur une zone de la face supérieure de l'élément d'arasage située à l'intérieur du contour défini par la bande annulaire de scellement (27).

11. Emballage selon l'une quelconque des revendications 7 à 10, dans lequel la bande annulaire de scellement (27) de l'opercule (26) est formée par un relief annulaire faisant saillie par rapport au pourtour (25) de l'ouverture du récipient (2).

12. Emballage selon l'une quelconque des revendications 1 à 6, dans lequel le système de fermeture (3) comprend en outre un cadre (32) monté sur un col (28) du récipient situé à proximité du pourtour (25) de l'ouverture (24), et sur lequel est articulé le couvercle (31), et dans lequel les premier et deuxième éléments d'arasage (41, 42) sont intégralement formés avec ledit cadre (32) et agencés pour venir au-dessus du plan de l'ouverture (24) du récipient.

13. Emballage selon la revendication 12, dans lequel le cadre (32) est en matière plastique moulée par injection, et dans lequel ledit au moins un relief est un organe élastiquement déformable faisant saillie par rapport à la face supérieure (41b ; 42b) du premier ou deuxième élément d'arasage (41 ; 42) et adapté pour venir en prise avec le dispositif doseur (5).

14. Emballage selon l'une quelconque des revendications précédentes, dans lequel le couvercle (31) présente une face intérieure (31 c) comportant un organe d'accrochage (38) adapté pour retenir le dispositif doseur (5) contre ladite face intérieure du couvercle.

15. Emballage selon l'une quelconque des revendications précédentes, dans lequel le couvercle (31) présente une face intérieure (31c) à partir de laquelle s'étend une ceinture annulaire (37) agencée pour présenter une extrémité libre (37a) venant à proximité du pourtour (25) de l'ouverture (24) lorsque le couvercle est en position fermée.

16. Emballage selon l'une quelconque des revendications précédentes, dans lequel le couvercle (31) présente une face intérieure bombée (31c) présentant un profil adapté pour venir enserrer de manière lâche une partie du dispositif doseur (5) avec au moins l'un des premier et deuxième éléments d'arasage (41 ; 42).

## Claims

1. A package for a food product taken out with a predetermined measuring device (5), comprising:
- a container (2) having a wide upper opening (24) extending in a substantially horizontal plane and delimited by a perimeter (25);
- a closure system (3) comprising a lid (31) able to be moved between an open position and a closed position, in which latter it covers the opening of the container;
- a predetermined measuring device (5) extending between a first end (51a) having a cup (51) and a second end (53a), said ends being spaced apart at a predetermined distance; and
- a first leveling element (41) having an upper face (41b) and a free edge (41a) located in the space of said opening, said free edge (41a) having a rectilinear portion having a length at least equal to the open side of the cup (51);
**characterized in that** it comprises a second leveling element (42) spaced apart from the first one and also having an upper face (42b) and a free edge (42a) located in the space of said opening (24), the free edge (42) having a rectilinear portion having a length at least equal to the open side of the cup (51), the upper faces (41b, 42b) of the first and second leveling elements (41, 42) each having a configuration and being arranged with respect to one another such that they form two spaced-apart bearing zones extending substantially parallel to the plane of the opening of the container and on each of which an end of the measuring device (5) is able to rest.

2. The package as claimed in claim 1, wherein the opening (24) of the container (2) has a basically rectangular shape defining first and second opposing long sides (25a, 25b) and first and second opposing short sides (25c, 25d) of the perimeter (25), the first and second leveling elements (41, 42) being arranged at an angle in corners respectively adjacent to the first and second short sides (25c, 25d) of the perimeter.

3. The package as claimed in claim 2, wherein the lid (31) is mounted such that it pivots about an axis (P) along the first long side (25a) of the perimeter and wherein the first and second leveling elements (41, 42) are arranged in corners which are both adjacent to the second long side (25b) of the perimeter.

4. The package as claimed in any one of the preceding claims, wherein the predetermined distance between the ends (51a, 53a) is slightly shorter than a long side of the opening (24).

5. The package as claimed in any one of the preceding claims, wherein said second end (53a) is defined by the free end of a handle (53) and wherein at least one of the upper faces (41b, 42b) of the first and second leveling elements (41, 42) has at least one positioning relief (43; 44; 45) designed to engage with an end region (51a; 53a) of the predetermined measuring device.

6. The package as claimed in any one of the preceding claims, wherein the lid (31) has an inner face (31c) having at least one protruding immobilizing member (46) arranged so as to be close to the measuring device (5) positioned on the bearing zones of the first and second leveling elements (41, 42) and shaped so as at least to limit the possibility of said measuring device (5) lifting with respect to said bearing zones when the lid (31) is in the closed position, and preferably also so as to limit the possibilities of said measuring device moving in the plane of the opening (24).

7. The package as claimed in any one of the preceding claims, wherein the first and second leveling elements (41, 42) constitute part of the perimeter (25) of the opening (24) and are formed in one piece with the container (2), and wherein a peel-off membrane seal (26) is sealed onto an annular strip (27) of the perimeter of the opening.

8. The package as claimed in claim 5 and claim 7, wherein said at least one positioning relief (43, 44) on the first and second leveling elements (41, 42) is arranged in a region of the upper face of the leveling element (41b; 42b) located outside the outline defined by the annular sealing strip (27), said at least one relief preferably protruding from said upper face.

9. The package as claimed in claim 7 or 8, wherein the annular sealing strip (27) of the membrane seal (26) is located as close as possible to the opening (24), and wherein the membrane seal (26) extends beyond the annular sealing strip at least partially above each of the upper faces (41b, 42b) of the first and second leveling elements (41, 42) so as to form first and second peeling-off tongues (26a, 26b) over said leveling elements.

10. The package as claimed in claim 5 and claim 7, wherein said at least one positioning relief on the first and second leveling elements (41, 42) is formed by a hole (45) designed to engage with a protruding part (55) of the predetermined measuring device (5), said relief (45) preferably being arranged in a region of the upper face of the leveling element located inside the outline defined by the annular sealing strip (27).

11. The package as claimed in any one of claims 7 to 10, wherein the annular sealing strip (27) of the membrane seal (26) is formed by an annular relief protruding from the perimeter (25) of the opening of the container (2).

12. The package as claimed in any one of claims 1 to 6, wherein the closure system (3) also comprises a frame (32) mounted on a neck (28) of the container located close to the perimeter (25) of the opening (24) and on which the lid (31) is hinged, and wherein the first and second leveling elements (41, 42) are formed in one piece with said frame (32) and arranged so as to be above the plane of the opening (24) of the container.

13. The package as claimed in claim 12, wherein the frame (32) is made of injection-molded plastic and wherein said at least one relief is an elastically deformable member protruding from the upper face (41b; 42b) of the first or second leveling element (41; 42) and designed to come into engagement with the measuring device (5).

14. The package as claimed in any one of the preceding claims, wherein the lid (31) has an inner face (31c) having a coupling member (38) designed to hold the measuring device (5) against said inner face of the lid.

15. The package as claimed in any one of the preceding claims, wherein the lid (31) has an inner face (31c) from which an annular belt (37) extends which is arranged so as to have a free edge (37a) close to the perimeter (25) of the opening (24) when the lid is in the closed position.

16. The package as claimed in any one of the preceding claims, wherein the lid (31) has a domed inner face (31c) having a profile designed to loosely clasp part of the measuring device (5) with at least one of the first and second leveling elements (41; 42).

## Patentansprüche

1. Verpackung für ein Lebensmittel, das mit Hilfe einer Dosiervorrichtung entnommen wird, die enthält:
- einen Behälter (2), der eine große obere Öffnung (24) aufweist, die sich in einer im Wesentlichen waagerechten Ebene erstreckt und von einer Umrandung (25) begrenzt wird;
- ein Verschlusssystem (3), das einen Deckel (31) enthält, der zwischen einer Öffnungsstellung und einer Schließstellung beweglich ist, in der er die Öffnung des Behälters bedeckt;
- eine vorbestimmte Dosiervorrichtung (5), die sich zwischen einem ersten Ende (51a), das ein Schälchen (51) aufweist, und einem zweiten Ende (53a) erstreckt, die einen vorbestimmten Abstand voneinander haben; und
- ein erstes Glattstreichelement (41), das eine Oberseite (41b) und einen freien Rand (41a) aufweist, der sich in dem Raum der Öffnung befindet, wobei der freie Rand (41a) einen geradlinigen Abschnitt mit einer Länge aufweist, die mindestens gleich der Öffnung des Schälchens (51) ist,
**dadurch gekennzeichnet, dass** sie ein zweites Glattstreichelement (42) enthält, das vom ersten beabstandet ist und ebenfalls eine Oberseite (42b) und einen freien Rand (42a) aufweist, der sich im Raum der Öffnung (24) befindet und einen geradlinigen Abschnitt mit einer Länge aufweist, die mindestens gleich der Öffnung des Schälchens (51) ist, wobei die Oberseiten (41b, 42b) des ersten und des zweiten Glattstreichelements (41, 42) je eine Konfiguration aufweisen und zueinander angeordnet sind, um zwei beabstandete Auflagezonen zu bilden, die sich im Wesentlichen parallel zur Ebene der Öffnung des Behälters erstrecken und auf jeder von denen ein Ende der Dosiervorrichtung (5) aufliegen kann.

2. Verpackung nach Anspruch 1, bei der die Öffnung (24) des Behälters (2) eine insgesamt rechtwinklige Form aufweist, die erste und zweite einander gegenüberliegende große Seiten (25a, 25b) und erste und zweite einander gegenüberliegende kleine Seiten (25c, 25d) der Umrandung (25) definiert, wobei die ersten bzw. zweiten Glattstreichelemente (41, 42) schräg in an die erste und die zweite kleine Seite (25c, 25d) der Umrandung angrenzenden Ecken angeordnet sind.

3. Verpackung nach Anspruch 2, bei der der Deckel (31) um eine Achse (P), die entlang der ersten großen Seite (25a) der Umrandung verläuft, schwenkend montiert ist, und bei der die ersten und zweiten Glattstreichelemente (41, 42) in Ecken angeordnet sind, die beide an die zweite große Seite (25b) der Umrandung angrenzen.

4. Verpackung nach einem der vorhergehenden Ansprüche, bei der der vorbestimmte Abstand zwischen den Enden (51 a, 53a) der Dosiervorrichtung (5) geringfügig kleiner als eine große Seite der Öffnung (24) ist.

5. Verpackung nach einem der vorhergehenden Ansprüche, bei der das zweite Ende (53a) vom freien Ende eines Stiels (53) definiert wird, und bei der mindestens eine der Oberseiten (41b, 42b) der ersten und zweiten Glattstreichelemente (41, 42) mindestens ein Positionierrelief (43; 44; 45) aufweist, das geeignet ist, um mit einer Endzone (51a; 53a) der vorbestimmten Dosiervorrichtung zusammenzuwirken.

6. Verpackung nach einem der vorhergehenden Ansprüche, bei der der Deckel (31) eine Innenseite (31c) hat, die mindestens ein vorstehendes Blockierorgan (46) aufweist, das angeordnet ist, um in die Nähe der Dosiervorrichtung (5) zu kommen, die auf den Auflagezonen des ersten und zweiten Glattstreichelements (41, 42) positioniert ist, und ausgebildet ist, um mindestens die Möglichkeit des Anhebens der Dosiervorrichtung (5) bezüglich der Auflagezonen zu begrenzen, wenn der der Deckel (31) in der Schließstellung ist, und vorzugsweise ebenfalls, um die Möglichkeiten der Verschiebung der Dosiervorrichtung gemäß der Ebene der Öffnung (24) zu begrenzen.

7. Verpackung nach einem der vorhergehenden Ansprüche, bei der das erste und das zweite Glattstreichelement (41, 42) einen Teil der Umrandung (25) der Öffnung (24) bilden und in einem Stück mit dem Behälter (2) geformt sind, und bei der eine abreißbare Abdeckfolie (26) dicht auf ein ringförmiges Band (27) der Umrandung der Öffnung gesiegelt ist.

8. Verpackung nach Anspruch 5 und Anspruch 7, bei der mindestens ein Positionierrelief (43, 44) des ersten und des zweiten Glattstreichelements (41, 42) in einer Zone der Oberseite des Glattstreichelements (41b; 42b) angeordnet ist, die sich außerhalb der von dem ringförmigen Versiegelungsband (27) definierten Umrandung befindet, wobei das mindestens eine Relief vorzugsweise bezüglich der Oberseite vorsteht.

9. Verpackung nach Anspruch 7 oder 8, bei der das ringförmige Versiegelungsband (27) der Abdeckfolie (26) so nahe wie möglich der Öffnung (24) angeordnet ist, und bei der die Abdeckfolie (26) sich jenseits des ringförmigen Versiegelungsbands zumindest zum Teil über jeder der Oberseiten (41b, 42b) des ersten und des zweiten Glattstreichelements (41, 42) erstreckt, um diesen gegenüber eine erste und eine zweite Abreißzunge (26a, 26b) zu formen.

10. Verpackung nach Anspruch 5 und Anspruch 7, bei der das mindestens eine Positionierrelief des ersten und des zweiten Glattstreichelements (41, 42) von einem Loch (45) geformt wird, das geeignet ist, um mit einem vorstehenden Teil (55) der vorbestimmten Dosiervorrichtung (5) zusammenzuwirken, wobei das Relief (45) vorzugsweise in einer Zone der Oberseite des Glattstreichelements angeordnet ist, die sich innerhalb der vom ringförmigen Versiegelungsband (27) definierten Umrandung befindet.

11. Verpackung nach einem der Ansprüche 7 bis 10, bei der das ringförmige Versiegelungsband (27) der Abdeckfolie (26) von einem ringförmigen Relief gebildet wird, das bezüglich der Umrandung (25) der Öffnung des Behälters (2) vorsteht.

12. Verpackung nach einem der Ansprüche 1 bis 6, bei der das Verschlusssystem (3) außerdem einen Rahmen (32) enthält, der auf einen Kragen (28) des Behälters montiert ist, der sich in der Nähe der Umrandung (25) der Öffnung (24) befindet, und an den der Deckel (31) angelenkt ist, und bei der das erste und das zweite Glattstreichelement (41, 42) aus einem Stück mit dem Rahmen (32) geformt und angeordnet sind, um über die Ebene der Öffnung (24) des Behälters zu kommen.

13. Verpackung nach Anspruch 12, bei der der Rahmen (32) aus spritzgegossenem Kunststoff ist, und bei der das mindestens eine Relief ein elastisch verformbares Organ ist, das bezüglich der Oberseite (41 b, 42b) des ersten oder zweiten Glattstreichelements (41; 42) vorsteht und geeignet ist, um mit der Dosiervorrichtung (5) in Eingriff zu kommen.

14. Verpackung nach einem der vorhergehenden Ansprüche, bei der der Deckel (31) eine Innenseite (31 c) aufweist, die ein Befestigungsorgan (38) aufweist, das geeignet ist, um die Dosiervorrichtung (5) gegen die Innenseite des Deckels zu halten.

15. Verpackung nach einem der vorhergehenden Ansprüche, bei der der Deckel (31) eine Innenseite (31 c) aufweist, von der ausgehend sich ein ringförmiger Bund (37) erstreckt, der eingerichtet ist, um ein freies Ende (37a) aufzuweisen, das in die Nähe der Umrandung (25) der Öffnung (24) kommt, wenn der Deckel in der geschlossenen Stellung ist.

16. Verpackung nach einem der vorhergehenden Ansprüche, bei der der Deckel (31) eine gewölbte Innenseite (31c) aufweist, die ein Profil hat, das geeignet ist, um einen Teil der Dosiervorrichtung (5) locker mit mindestens einem der ersten und zweiten Glattstreichelemente (41, 42) zu umklammern.
